# EUROPÄISCHE PATENTSCHRIFT

(11) **EP 0 487 542 B1**
(45) Veröffentlichungstag und Bekanntmachung des Hinweises auf die Patenterteilung: **26.01.1994**
(21) Anmeldenummer: 90910660.1
(22) Anmeldetag: 06.07.1990
(51) Int. Cl.: B26F 1/36

(54) **BRIEFLOCHER**
PAPER PUNCH
PERFORATEUR

(30) Priorität: 14.08.1989 DE 3926838
(43) Veröffentlichungstag der Anmeldung: 03.06.1992
(73) Patentinhaber: Louis Leitz KG, D-70469 Stuttgart (DE)
(72) Erfinder: Würthner, Roland, W-7000 Stuttgart (DE); Hauff, Siegfried, W-7312 Kirchheim/Teck (DE); Pflugfelder, Theodor, W-7037 Magstadt (DE)
(74) Vertreter: Wolf, Eckhard, Dr.-Ing.
(86) Internationale Anmeldenummer: EP9001087
(87) Internationale Veröffentlichungsnummer: WO9102633

(56) Entgegenhaltungen:
- CH-A- 271 950
- GB-A- 236 162
- GB-A- 1 157 983
- US-A- 4 688 457

## Beschreibung

Die Erfindung betrifft einen Brieflocher mit einem Unterteil, einem an seitlichen Lagerböcken des Unterteils schwenkbar gelagerten, auf am Unterteil verschiebbar geführte Lochstempel gegen die Rückstellkraft einer Feder einwirkenden Druckhebel, wobei der Druckhebel zwei seitlich nach unten gebogene, die Lagerböcke außenseitig überlappende Lagerlappen und eine stirnseitig am Druckhebel im Bereich zwischen den Lagerlappen nach unten gebogene, unter der Einwirkung der Rückstellkraft der Feder gegen Anschlagkanten an den Lagerböcken anschlagende Schürze aufweist. Ein derartiger Brieflocher ist der Fachwelt vor dem Prioritätstag dieser Anmeldung bekannt geworden.

Bei Brieflochern dieser Art wird beim Niederdrücken des Druckhebels die Schürze von ihrer Anschlagkante abgehoben. Dabei bildet sich in der Regel ein von außen zugänglicher Spalt, in den vor allem bei unsachgemäßer Handhabung des Lochers ein Finger oder ein Handteil eindringen und dort beim anschließenden Zurückfedern des Druckhebels eingeklemmt werden kann. Im Hinblick auf die für das Zurückziehen der Lochstempel aus gelochten Papierstapeln erforderliche große Rückstellkraft besteht hierbei eine erhebliche Verletzungsgefahr, die dadurch noch verstärkt wird, daß die gegeneinander anschlagenden Locherteile oft recht scharfkantig ausgebildet sind.

Ausgehend hiervon liegt der Erfindung die Aufgabe zugrunde, die bekannten Brieflocher der eingangs angegebenen Art dahingehend zu verbessern, daß eine Verletzungsgefahr auch bei unsachgemäßer Handhabung des Brieflochers vermieden wird.

Die erfindungsgemäße Lösung geht von der Erkenntnis aus, daß beim Betätigen des Druckhebels kein von außen zugänglicher Spalt auftreten darf, in den auch bei unsachgemäßer Handhabung Handteile versehentlich eindringen können.

Um dies zu erreichen, wird gemäß einer ersten, vor allem für Blechlocher geeigneten Erfindungsvariante vorgeschlagen, daß die Anschlagkanten an parallel zu den Lagerlappen ausgerichteten dünnwandigen Auslegern der Lagerböcke angeordnet sind und daß die Schürze an ihren Seitenrändern in der Nähe ihrer Unterkante eine Abbiegung aufweist, die gemeinsam mit dem benachbarten Lagerlappen einen zum Unterteil hin randoffenen Spalt für den Eingriff des Auslegers begrenzt. Die Anschlagkante kann dabei entweder durch eine nach oben weisende, gegen eine obere, vorzugsweise an der Schürze angeordnete Begrenzungskante des Spalts anschlagende Stufe oder durch eine im spaltnahen Bereich rückseitig gegen die Schürze anschlagende Stirnkante des Auslegers gebildet sein.

Gemäß einer zweiten, vor allem bei Gußlochern realisierbaren Erfindungsvariante sind an den Lagerböcken stirnseitig nach oben weisende die Schürze untergreifende Ausleger angeordnet, deren Oberkanten die Anschlagkanten bilden, während die Schürze im Abstand von ihrer Unterkante rückseitig überstehende Anschläge für die Oberkanten der Ausleger aufweist. Damit beim Betätigen des Druckhebels über den gesamten Schwenkbereich zwischen Schürze und Ausleger kein Spalt entsteht, in den ein Finger eingeklemmt werden könnte, weisen die Ausleger zumindest in ihrem von der Schürze übergriffenen Bereich eine zur Schwenkachse des Druckhebels koaxiale teilzylindrische Oberflächenkrümmung auf, die über den gesamten Schwenkweg einen konstanten Spalt von weniger als 4 mm freigibt. Eine weitere Verbesserung in dieser Hinsicht wird dadurch erzielt, daß auch die Schürze an ihrer dem teilzylindrischen Auslegerteil zugewandten Innenfläche schalenartig ausgebildet ist.

Die nach der zweiten Erfindungsvariante vorgesehene Anordnung der Anschläge ermöglicht es, im Bereich zwischen der Schürzenunterkante und den Anschlägen einen zwischen zwei Endstellungen quer an der Schürze verschiebbaren, in der einen Endstellung in den Schwenkweg einer der Auslegeroberkanten eingreifenden, als Niederhalter für den Druckhebel ausgebildeten Anschlagschieber anzuordnen. Um den Niederhalter nicht versehentlich während der Betätigung des Druckhebels auszulösen, ist der Anschlagschieber zumindest in der aus dem Schwenkweg des Auslegers ausgerückten Endstellung am Druckhebel vorzugsweise in einer Rastverbindung arretierbar. Der Anschlagschieber ist vorteilhafterweise in einem im wesentlichen horizontalen Langloch der Schürze geführt und weist einen durch das Langloch zur Stirnseite des Lochers hindurchgreifenden Betätigungskopf auf.

Gemäß einer weiteren bevorzugten Ausgestaltung der Erfindung wird der Abstand zwischen der Schürze und einem die Lochstempel stirnseitig verdeckenden Querbalken über den gesamten Schwenkbereich des Druckhebels mindestens fingerbreit gewählt. Dadurch ist sichergestellt, daß auch in diesem Bereich ein versehentliches Einklemmen von Handteilen vermieden wird.

Im folgenden wird die Erfindung anhand zweier in der Zeichnung in schematischer Weise dargestellter Ausführungsbeispiele näher erläutert. Es zeigen
- Fig. 1: einen Blechlocher in schaubildlicher Darstellung;
- Fig. 2: einen senkrechten Schnitt durch den Blechlocher nach Fig. 1;
- Fig. 3: einen Gußlocher in schaubildlicher Darstellung;
- Fig. 4: einen senkrechten Schnitt durch den Gußlocher nach Fig. 3.

Der in Fig. 1 und 2 gezeigte Blechlocher besteht im wesentlichen aus einem Unterteil 10, einem mit dem Unterteil starr verbundenen Lagerteil 12 und einem an den Lagerböcken 14 des Lagerteils 12 um eine Achse 16 schwenkbar gelagerten Druckhebel 18. In dem Lagerteil 12 sind außerdem von je einer Schraubenfeder 20 umschlossene Lochstempel 22 geführt, die beim Niederdrücken des Druckhebels 18 unter Durchdringen des Einschubschlitzes 24 und einer Matrizenöffnung 26 im Unterteil 10 entgegen der Rückstellkraft der Federn 20 nach unten verschoben werden. Beim anschließenden Loslassen wird der Druckhebel unter der Einwirkung der Federn 20 in seine Ausgangslage selbsttätig zurückgeschwenkt.

Der Druckhebel 18 weist zwei seitlich nach unten gebogene Lagerlappen 28 auf, die die Lagerböcke 14 außenseitig überlappen. Weiter ist der Druckhebel 18 mit einer stirnseitig nach unten gebogenen, die beiden Lagerlappen 28 miteinander verbindenden Anschlagschürze 30 versehen. Die Schürze 30 weist in der Nähe ihrer Seitenränder und im Bereich ihrer Unterkante 32 eine nach hinten weisende lappenartige Abbiegung 34 auf, die zusammen mit dem benachbarten Lagerlappen 28 einen nach unten randoffenen und nach oben durch eine Stanzkante 36 in der Schürze geschlossenen Spalt 38 begrenzt. In diesen Spalt greift ein dünnwandiger Ausleger 40 des Lagerbocks 14 ein, der eine als Anschlag für die an der Schürze 30 angeordnete Querkante 36 dienende Stufe 42 aufweist. Grundsätzlich besteht auch die Möglichkeit, daß anstelle der Stufe 42 ein die Schürze 30 untergreifender Kantenteil des Auslegers 40 als Anschlag für den Druckhebel dient. Da die Weite des Spaltes 38 kleiner als 4 mm ausgebildet werden kann, besteht keine Gefahr, daß ein Finger zwischen die Anschlagkanten eingeklemmt wird. Wichtig ist nur, daß die Abbiegung 34 so lang ist, daß der Ausleger 40 auch bei niedergedrücktem Druckhebel 18 noch in den Spalt 38 eingreift.

Die Lochstempelführungen im Lagerteil 12 sind stirnseitig durch einen Querbalken 43 verdeckt. Um auch in diesem Bereich ein Einklemmen von Handteilen zu vermeiden, weisen die Schürze 30 und der Querbalken 43 in allen Schwenklagen des Druckhebels 18 einen mindestens fingerbreiten Abstand voneinander auf.

Bei dem in den Fig. 3 und 4 gezeigten Gußlocher sind das Unterteil 10 und die Lagerböcke 14 unter Freilassung des Einschubschlitzes 24 einstückig miteinander verbunden. Am Druckhebel 18 sind ebenfalls seitlich nach unten gebogene Lagerlappen 28 sowie eine die Lagerlappen stirnseitig miteinander verbindende, nach unten gebogene Schürze 30 vorgesehen. An den Lagerböcken 14 sind stirnseitig nach oben weisende Ausleger 50 angeordnet, die mit ihrer als Anschlagkante dienenden Oberkante 52 unter die Schürze 30 greifen. Auf der Innenseite der Schürze 30 stehen im Abstand von der Unterkante 32 Anschlagnocken 54 über, mit denen der Druckhebel 18 beim Zurückschwenken unter der Einwirkung der Federkraft gegen die Oberkanten 52 der Ausleger 50 anschlägt. Die Ausleger 50 weisen in ihrem unter die Schürze 30 greifenden Teil eine zur Schwenkachse 16 koaxiale teilzylindrische Krümmung auf, während die Schürze 30 auf ihrer den Auslegern 50 zugewandten Seite entsprechend schalenförmig ausgebildet ist. Dadurch kann der beim Niederdrücken des Druckhebels 18 zwischen der Schürze 30 und den Auslegern 50 vorhandene Spalt auf konstanter Weite von kleiner als 4 mm gehalten und damit die Einklemmgefahr vermieden werden.

Die beschriebene Anordnung der Anschläge des Gußlochers nach Fig. 3 und 4 eignet sich außerdem zur Unterbringung eines verstellbaren Anschlagschiebers 56 im Bereich zwischen der Schürzenunterkante 32 und einem der Anschlagnocken 54. Ein solcher Anschlagschieber 56, der in einem horizontalen Langloch 58 der Schürze 30 verschiebbar angeordnet ist, dient als Niederhalter für den Druckhebel 18, der beispielsweise für Transport- oder Lagerzwecke in Eingriff mit der benachbarten Ausleger-Oberkante 52 gebracht werden kann. Um den Lochvorgang nicht zu behindern, sollte der Anschlagschieber 56 zumindest in der aus dem Schwenkweg des Auslegers 50 ausgerückten Endstellung am Druckhebel 18 vorzugsweise in einer Rastverbindung arretierbar sein.

## Patentansprüche

1. Brieflocher mit einem Unterteil (10), einem an seitlichen Lagerböcken (14) des Unterteils schwenkbar gelagerten, auf am Unterteil verschiebbar geführte Lochstempel (22) gegen die Rückstellkraft einer Feder (20) einwirkenden Druckhebel (18), wobei der Druckhebel seitlich nach unten gebogene, die Lagerböcke außenseitig überlappende Lagerlappen (28) und eine stirnseitig am Druckhebel im Bereich zwischen den Lagerlappen nach unten gebogene, unter der Einwirkung der Rückstellkraft der Feder (20) gegen Anschlagkanten (42) an den Lagerböcken anschlagende Schürze (30) aufweist, **dadurch gekennzeichnet,** daß die Anschlagkanten (42) an parallel zu den Lagerlappen (28) ausgerichteten dünnwandigen Auslegern (40) der Lagerböcke (14) angeordnet sind, und daß die Schürze (30) an ihren Seitenrändern in der Nähe ihrer Unterkante (32) eine Abbiegung (34) aufweist, die zusammen mit dem benachbarten Lagerlappen (28) einen zum Unterteil (10) hin randoffenen Spalt (38) für den Eingriff des Auslegers (40) begrenzt.

2. Brieflocher nach Anspruch 1, **dadurch gekennzeich****net,** daß die Anschlagkante durch eine nach oben weisende, gegen eine obere, vorzugsweise an der Schürze angeordnete Begrenzungskante (36) des Spalts (38) anschlagende Stufe (42) des Auslegers (40) gebildet ist.

3. Brieflocher mit einem Unterteil (10), einem an seitlichen Lagerböcken (14) des Unterteils schwenkbar gelagertem, auf am Unterteil verschiebbar geführte Lochstempel gegen die Rückstellkraft einer Feder einwirkenden Druckhebel (18), wobei der Druckhebel seitlich nach unten gebogene, die Lagerböcke außenseitig überlappende Lagerlappen (28) und eine stirnseitig am Druckhebel im Bereich zwischen den Lagerlappen nach unten gebogene, unter der Einwirkung der Rückstellkraft der Feder gegen Anschlagkanten an den Lagerböcken anschlagende Schürze (30) aufweist, **dadurch gekennzeichnet,** daß an den Lagerböcken (14) Stirnseitig nach oben weisende, die Schürze (30) untergreifende Ausleger (50) angeordnet sind, deren Oberkanten (52) die Anschlagkanten bilden, und daß die Schürze (30) im Abstand von ihrer Unterkante (32) rückseitig überstehende Anschläge (54) für die Oberkanten (52) der Ausleger (50) aufweist.

4. Brieflocher nach Anspruch 3, **dadurch gekennzeich****net,** daß die Ausleger (50) zumindest in ihrem von der Schürze (30) übergriffenen Bereich eine zur Schwenkachse (16) des Druckhebels (18) koaxiale teilzylindrische Oberflächenkrümmung aufweisen.

5. Brieflocher nach Anspruch 4, **dadurch gekennzeich****net,** daß die Schürze (30) an ihrer dem teilzylindrischen Auslegerteil (50) zugewandten Innenfläche schalenartig ausgebildet ist.

6. Brieflocher nach einem der Ansprüche 3 bis 5, **da****durch gekennzeichnet,** daß im Bereich zwischen der Schürzenunterkante (32) und den Anschlägen (54) ein zwischen zwei Endstellungen quer verschiebbarer, in der einen Endstellung in den Schwenkweg einer der Auslegeroberkanten (52) eingreifender, als Niederhalter für den Druckhebel (18) ausgebildeter Anschlagschieber (56) angeordnet ist.

7. Brieflocher nach Anspruch 6, **dadurch gekennzeich****net,** daß der Anschlagschieber (56) zumindest in der aus dem Schwenkweg des Auslegers (52) ausgerückten Endstellung am Druckhebel (18) vorzugsweise in einer Rastverbindung arretierbar ist.

8. Brieflocher nach Anspruch 6 oder 7, **dadurch ge****kennzeichnet,** daß der Anschlagschieber (56) in einem im wesentlichen horizontalen Langloch (58) der Schürze (30) des Druckhebels (18) geführt ist.

9. Brieflocher nach Anspruch 8, **dadurch gekennzeich****net,** daß der Anschlagschieber (56) einen durch das Langloch (58) hindurchgreifenden Betätigungsknopf aufweist.

10. Brieflocher nach einem der Ansprüche 1 bis 9, **da****durch gekennzeichnet,** daß der Abstand zwischen der Schürze (30) und einem die Lochstempel stirnseitig verdeckenden Querbalken (43) über den gesamten Schwenkbereich des Druckhebels (18) mindestens fingerbreit ist.

## Claims

1. Letter punch with a bottom section, with a pressure lever, which is tiltably mounted on lateral mounting frames of the bottom section, acting against the return force of a spring on a punch die, displaceably guided on the bottom section, the pressure lever having two laterally downwardly-bent mounting flaps, which externally overlap the mounting frames, and an apron, which is downwardly bent at the end of the pressure lever in the region between the mounting flaps and abuts, under the influence of the return force of the spring, against stop edges on the mounting frames, characterised in that the stop edges are provided on thin-walled latches (40) of the mounting frames (14), which are aligned parallel with the mounting flaps (28), and that the apron (30) has a bent section (34) on its lateral edges in the vicinity of its bottom edge (32), which bent section together with the adjacent mounting flaps (28) defines a gap (38) which is open-edged towards the bottom section (10) for the engagement of the latch (40).

2. Letter punch according to Claim 1, characterised in that the stop edge is formed by an upwardly orientated step (42) of the latch (40), which step (42) abuts against an upper limiting edge (36) of the gap (38), preferably provided on the apron.

3. Letter punch with a bottom section, with a pressure lever, which is tiltably mounted on lateral mounting frames of the bottom section, acting against the return force of a spring on a punch die, displaceably guided on the bottom section, the pressure lever having laterally downwardly-bent mounting flaps, which externally overlap the mounting frames, and an apron, which is downwardly bent at the end of the pressure lever in the region between the mounting flaps and abuts, under the influence of the return force of the spring, against stop edges on the mounting frames, characterised in that latches (50) with upwardly orientated ends, which latches engage under the apron (30), are provided on the mounting frames (14), the upper edges (52) of said latches forming the stop edges, and that the apron (30) has rearwardly extending stops (54) for the upper edges (52) of the latches (50) at a spacing from its lower edge (32).

4. Letter punch according to Claim 3, characterised in that the latches (50) have, at least in their region over which the apron (30) engages, a part-cylindrical surface curvature, which is coaxial with the tilting axis (16) of the pressure lever (18).

5. Letter punch according to Claim 4, characterised in that the apron (30) is dish-shaped on its interior surface which faces towards the part-cylindrical latch part (50).

6. Letter punch according to one of the Claims 3 to 5, characterised in that in the region between the lower edge (32) of the apron and the stops (54), a stop slide (56) is provided, which is transversely displaceable between two end positions, which in one end position enters into the tilt path of one of the latch upper edges (52), and which forms a holding-down means for the pressure lever (18).

7. Letter punch according to Claim 6, characterised in that the stop slide (56) is arrestable on the pressure lever at least in the end position in which it is withdrawn from the tilt path of the latch (52), preferably in a detent connection.

8. Letter punch according to Claim 6 or 7, characterised in that the stop slide (56) is guided in a substantially horizontal slot (58) of the apron (30) of the pressure lever (18).

9. Letter punch according to Claim 8 characterised in that the stop slide (56) comprises an operating knob which reaches through the slot (58).

10. Letter punch according to one of the Claims 1 to 9, characterised in that the spacing between the apron (30) and a cross-bar (43), which covers the punch dies at the front, is at least the width of a finger across the entire tilt region of the pressure lever (18).

## Revendications

1. Perforateur avec une partie inférieure (10), un levier de pression (18), monté avec une possibilité de pivotement sur des supports de palier (14) latéraux de la partie inférieure, et agissant sur des poinçons (22) mobiles, guidés sur la partie inférieure, contre la force de rappel d'un ressort (20), le levier de pression présentant des pattes d'appui (28), pliées latéralement vers le bas et recouvrant les supports de palier côté externe, ainsi qu'un tablier (30), plié vers le bas côté frontal sur le levier de pression, dans la zone comprise entre les pattes d'appui, et butant contre des rebords de butée (42) des supports de palier, sous l'effet de la force de rappel du ressort (20), caractérisé en ce que les rebords de butée (42) sont disposés sur des bras (40) à paroi mince des supports de palier (14), orientés à la parallèle des pattes d'appui (28), et en ce que le tablier (30) présente, sur ses bords latéraux et au voisinage de son bord inférieur (32), une pliure (34) qui délimite, avec la patte d'appui adjacente (28), une fente (38), à bord ouvert en direction de la partie inférieure (10), pour l'engagement du bras (40).

2. Perforateur suivant la revendication 1, caractérisé en ce que le rebord de butée est formé par un décrochement (42) du bras (40), dirigé vers le haut et butant contre un rebord de délimitation (36) de la fente (38), disposé de préférence sur le tablier.

3. Perforateur avec une partie inférieure (10), un levier de pression (18), monté avec une possibilité de pivotement sur des supports de palier (14) latéraux de la partie inférieure, et agissant sur des poinçons mobiles, guidés sur la partie inférieure, contre la force de rappel d'un ressort, le levier de pression présentant des pattes d'appui (28), pliées latéralement vers le bas et recouvrant les supports de palier côté externe, ainsi qu'un tablier (30), plié vers le bas côté frontal sur le levier de pression, dans la zone comprise entre les pattes d'appui, et butant contre des rebords de butée des supports de palier, sous l'effet de la force de rappel du ressort, caractérisé en ce que des bras (50) s'engageant sous le tablier (30), dirigés vers le haut, sont disposés côté frontal sur les supports de palier (14), les bords supérieurs (52) de ces bras formant les rebords de butée, et en ce que le tablier (30) présente des butées (54), qui dépassent vers l'arrière à distance de son bord inférieur (32), pour les bords supérieurs (52) des bras (50).

4. Perforateur suivant la revendication 3, caractérisé en ce que les bras (50) présentent, dans leur zone recouverte par le tablier (30) du moins, une courbure superficielle partiellement cylindrique, coaxiale à l'axe de pivotement (16) du levier de pression (18).

5. Perforateur suivant la revendication 4, caractérisé en ce que le tablier (30) est réalisé en forme de coque sur sa surface interne, tournée vers la section de bras (50) partiellement cylindrique.

6. Perforateur suivant l'une quelconque des revendications 3 à 5, caractérisé en ce qu'un tiroir d'arrêt (56), mobile à la transversale entre deux positions extrêmes, s'engageant dans l'une des positions extrêmes dans la trajectoire de pivotement de l'un des bords supérieurs (52) des bras, et réalisé sous forme de serre-flan pour le levier de pression (18), est disposé dans la zone comprise entre le bord inférieur (32) du tablier et les butées (54).

7. Perforateur suivant la revendication 6, caractérisé en ce que le tiroir d'arrêt (56) peut être bloqué sur le levier de pression (18), par encliquetage de préférence, dans la position extrême de sortie de la trajectoire de pivotement du bras (52), du moins.

8. Perforateur suivant l'une des revendications 6 et 7, caractérisé en ce que le tiroir d'arrêt (56) est guidé dans un trou longitudinal (58), essentiellement horizontal, du tablier (30) du levier de pression (18).

9. Perforateur suivant la revendication 8, caractérisé en ce que le tiroir d'arrêt (56) présente une tête d'actionnement, qui passe au travers du trou longitudinal (58).

10. Perforateur suivant l'une quelconque des revendications 1 à 9, caractérisé en ce que l'écartement entre le tablier (30) et une barre transversale (43), masquant côté frontal les poinçons, a la largeur d'un doigt, au moins, sur la totalité de la zone de pivotement du levier de pression (18).
